# EUROPÄISCHE PATENTSCHRIFT

(11) **EP 1 004 718 B1**
(45) Veröffentlichungstag und Bekanntmachung des Hinweises auf die Patenterteilung: **11.05.2005**
(21) Anmeldenummer: 99122814.9
(22) Anmeldetag: 17.11.1999
(51) Int. Cl.: E04B 2/96, E04D 3/08

(54) **Dichtungsfolienband für eine Fassade oder ein Dach**
Sealing foil band for a façade or a roof
Bande d'étanchéité en feuille pour une façade ou un toit

(30) Priorität: 23.11.1998 DE 29820873 U
(43) Veröffentlichungstag der Anmeldung: 31.05.2000
(73) Patentinhaber: SCHÜCO International KG, 33609 Bielefeld (DE)
(72) Erfinder: Höcker, Eitel-Friedrich, 33739 Bielefeld (DE)
(74) Vertreter: Stracke, Alexander, Dipl.-Ing.

(56) Entgegenhaltungen:
- EP-A- 0 162 227
- EP-A- 0 791 698
- DE-A- 19 539 179

## Beschreibung

Die Erfindung bezieht sich auf ein Dichtungsfolienband für eine Fassade oder ein Dach, bestehend aus einem Metallrahmenwerk, dessen Rahmenfelder mit Isolierglasscheiben oder sonstigen Füllungsplatten versehen sind, wobei das Metallrahmenwerk an der Gebäudeseite sich aus Hauptprofilen und aus quer, insbesondere schräg dazu erstreckenden Sprossenprofilen und an der Außenseite aus die Scheibenränder abdekkenden, mit den Hauptprofilen oder den Sprossenprofilen verschraubten Deckprofilen zusammensetzt, die Hauptprofile, die Sprossenprofile und die Deckprofile Verankerungsnuten für an den Scheibenrändern sich abstützende Dichtungsleisten aufweisen und die Längsränder des Dichtungsfolienbandes durch die an den Deckprofilen festgelegten Dichtungsleisten auf die Scheibenränder gepreßt werden und das Dichtungsfolienband an der Scheibenseite mit einer Dichtungsmasse versehen ist.

Es sind Dichtungsfolienbänder bekannt (SCHÜCO-Katalog Seite F03-93, veröffentlicht im Mai 1994), die als Trägerfolie eine Verbundfolie aufweisen, die aus einer transparenten Kunststoffschicht, einer Aluminiumschicht oder aus einer transparenten Kunststoffschicht, einer Aluminiummittelschicht und einer weiteren transparenten Kunststoffschicht besteht. Diese Trägerfolie wurde an der den Scheibenrändern zugewandten Seite mit einer Dichtungsmasse, und zwar einer dauerplastischen Masse, z.B. aus Butyl belegt.

Die in dem Verbund vorgesehene Aluminiumschicht macht die Trägerfolie nicht nur wasserdampfdicht, sondern reflektiert auch die von der Wetterseite oder von der Rauminnenseite auftreffende Wärmestrahlung.

Nachteilig bei dem bekannten Dichtungsfolienband ist, daß es einseitig auf der gesamten Fläche mit einer dauerplastischen Masse beschichtet ist, obwohl die reine Abdichtfunktion nur partiell genutzt wird.
Es hat sich ferner gezeigt, daß Fassaden oder Glasdächer durch intensive Sonneneintrahlung auch einer erheblichen sommerlichen Wärmebelastung ausgesetzt sind und daß das nicht zwischen der Scheibe und den Dichtungsleisten der Deckprofile eingespannte Butyl-Material zum Abtropfen neigt, so daß dieses Material in den Glasfalz der Verglasung eindringt.

Die EP 791 698 offenbart eine Fassadenprofilkonstruktion, bei der ein Dichtband in dem Bereich zwischen Pfostenprofil und Deckprofil an den Flächenelementen angeordnet ist. Das Dichtband erstreckt sich randseitig bis zur Außenkante von seitlichen Dichtleisten und besitzt außen im Bereich der Dichtleisten jeweils einen Butylbandstreifen. Im mittleren Bereich ist das Dichtband mit gleichbleibender Dicke ausgebildet und weist keine Erhebungen auf.

Der Erfindung liegt die Aufgabe zugrunde, ein Dichtungsfolienband der eingangs genannten Art so zu gestalten, daß die Menge der eingesetzten Dichtungsmasse verrringert wird und bei der Verwendung einer eine Aluminiumschicht aufweisenden Verbundfolie als Trägerfolie diese Metallschicht zur Reflektion von Wärme von Kälte, die von der Rauminnenseite wirkt, besser genutzt wird.

Diese Aufgabe wird erfindungsgemäß durch ein Dichtungsfolienband mit den Merkmalen des Anspruches 1 gelöst.

Sämtliche Dichtungsstreifen können aus einer dauerplastischen Masse bestehen, die eine Eigenhaftung an der Oberfläche der Glasscheibe oder der Füllungsplatte aufweist.

Bei einer vorteilhaften Ausführungsform besteht der mittige Dichtungsstreifen, durch den die Befestigungsschrauben geführt werden, die die Deckprofile gegenüber den Hauptprofilen oder den Sprossenprofilen festlegen, aus einem gummiähnlichen Werkstoff, der die Befestigungsschraube dichtend umschließt. Es wird hierdurch eine haftende oder klebende Verbindung der Dichtungsmasse mit der Schraube unterbunden, die auftreten würde, wenn man z.B. als Dichtungsmasse Butyl verwenden würde. Die Befestigungsschrauben können in einen dauerelastischen Dichtungsstreifen ohne ein Trennmittel wie Silikon o.dgl. eingeschraubt werden, da die dauerelastische Dichtungsmasse an dem Schraubenschaft nicht anhaftet, sondern elastisch anliegt. Zu einem späteren Zeitpunkt können die Befestigungsschrauben zerstörungsfrei aus dem Dichtungsfolienband herausgedreht werden.

Sofern das Dichtungsfolienband mit einer als Verbundfolie ausgebildeten Trägerfolie versehen ist, die eine Aluminiumschicht als Außenschicht oder eine zwischen zwei transparenten oder semitransparenten Kunststoffschichten angeordnete Aluminiumschicht aufweist, wird durch die Dichtungsstreifen, die an den Längsrändern und im mittigen Bereich vorgesehen sind, erreicht, daß die Trägerfolie an der mit den Dichtungsstreifen versehenen Seite auftreffende Wärme und Kälte intensiver reflektiert.

Weitere Merkmale der Erfindung ergeben sich aus den Unteransprüchen.

Ausführungsbeispiele des erfindungsgemäßen Dichtungsfolienbandes sind in den Zeichnungen dargestellt und werden im folgenden beschrieben. Es zeigen:
- Figur 1: ein Riegel- oder Pfostenprofil, an dem ein Deckprofil mittels Schreiben befestigt ist, mit zugeordneten Glasscheiben oder Füllungsplatten im Vertikal schnitt,
- Figur 2: eine Ausführung des in der Fig. 1 dargestellten Dichtungsfolienbandes in vergrößertem Maßstab,
- Figur 3: eine weitere Ausführungsform des Dichtungsfolienbandes im Querschnitt.

Das Dichtungsfolienband 1 ist zwischen den Dichtungsleisten 2, die in einer Verankerungsnut 3 eines Deckprofils 4 festgelegt sind und den Rändern der Scheiben 5 oder Füllungsplatten angeordnet. Das Deckprofil 4 ist mittels Befestigungsschrauben 6 an einem Riegel- oder Pfostenprofil 7 festgelegt, das Dichtungsleisten 8 aufweist, auf denen sich die Glasscheiben 5 oder Füllungsplatten abstützen.

Das Dichtungsfolienband 1 überbrückt einen Falzraum 9 zwischen den Scheiben 5 oder den Füllungsplatten.

Das Dichtungsfolienband 1 besteht aus einer Trägerfolie 10 bzw. 11 und aus Dichtungsstreifen 12, 13 und 14, die sich in Längsrichtung des Dichtungsfolienbandes erstrecken und in Abstand voneinander angeordnet sind. In den dargestellten Ausführungen nach den Fig. 2 und 3 fluchten die Außenflächen 15, 16 der Dichtungsstreifen 12,14 mit den Längsrandflächen der Trägerfolie 10 bzw. 11.

Aus der Fig. 1 ergibt sich, daß die Dichtungsstreifen 12,14, die an den Längsrändern der Dichtungsfolienbahn vorgesehen sind, von einer Ausnehmung der Dichtungsleisten 2 aufgenommen werden. Die Ausnehmungen in den Dichtungsleisten sind so gestaltet, daß sie die Dichtungsstreifen 12,14 zumindest teilweise aufnehmen.

Die Dichtungsstreifen 12,14 werden zusammen mit den Dichtungsleisten 2 auf den Rand der Scheibe 5 auf den Rand einer Füllungsplatte gepreßt.

Aus der Fig. 1 ergibt sich ferner, daß die Befestigungsschrauben 6 durch den mittig angeordneten Dichtungsstreifen 13 geführt werden, dessen Breite größer ist als der Durchmesser der Befestigungsschraube 6.

Die Dichtungsstreifen 12, 13, 14 können aus einer dauerplastischen Masse, z.B. aus Butyl, bestehen. Diese dauerplastische Masse weist eine Eigenhaftung an der Oberfläche der Glasscheibe oder der Füllungsplatte auf.

Um eine Haftung der Dichtungsmasse an der Befestigungsschraube 6 zu vermeiden, ist es zweckmäßig, den Dichtungsstreifen 13 aus einem gummiähnlichen Werkstoff herzustellen, der ausschließlich elastisch federnd am Schraubenschaft anliegt und aufgrund dieser Eigenschaft den Schraubenschaft dichtend umschließt.

Der Dichtungsstreifen 13 kann z.B. aus Gummi, Weich-PVC, aus einem geschlossenzelligen Polyurethan o.dgl. gefertigt werden.

Die Trägerfolie 10 nach der Fig. 2, die als Verbundfolie ausgebildet ist, setzt sich aus einer mittig angeordneten Aluminiumfolie 17 und aus transparenten Kunststoffolien 18 zusammen, die als Außenfolien eine auftreffende Wärmestrahlung bis zur Oberfläche der Aluminiumfolie 17 durchlassen, so daß diese Strahlung an der Metalloberfläche reflektiert wird.

Die Trägerfolie 11 weist einen zweilagigen Aufbau auf und besteht aus einer Aluminiumfolie 19 oder einer aufgedampften Aluminiumschicht sowie aus einer Kunststoffolie 20 in transparenter oder in eingefärbter semitransparenter Ausführung (weiß). Auch bei dieser Trägerfolie wird das Reflektionsvermögen für auftreffende Strahlungen nur unwesentlich durch die Dichtungsstreifen 12,13,14 beeinträchtigt.

Die Figuren 2 und 3 zeigen, daß in diesen Ausführungsbeispielen der Dichtungsstreifen 13 breiter ist als die Dichtungsstreifen 12, 14.

## Patentansprüche

1. Dichtungsfolienband (1) für eine Fassade oder ein Dach, bestehend aus einem Metallrahmenwerk, dessen Rahmenfelder mit Isolierglasscheiben(5) oder sonstigen Füllungsplatten versehen sind, wobei das Metallrahmenwerk an der Gebäudeseite sich aus Hauptprofilen und aus quer, insbesondere schräg dazu sich erstreckenden Sprossenprofilen und an der Außenseite aus die Scheibenränder abdeckenden, mit den Hauptprofilen oder Sprossenprofilen verschraubten Deckprofilen (4) zusammensetzt, die Hauptprofile, die Sprossenprofile und die Deckprofile (4) Verankerungsnuten für an den Scheibenrändem sich abstützende Dichtungsleisten (2, 8) aufweisen und die Längsränder des Dichtungsfolienbandes (1) durch die an den Deckprofilen (4) festgelegten Dichtungsleisten (2) auf die Scheibenränder gepresst werden und das Dichtungsfolienband ( 1 ) an der Scheibenseite mit Dichtungsmasse versehen ist, wobei die Dichtungsmasse als in Längsrichtung des Dichtungsfolienbandes ( 1 ) sich erstreckende Dichtungsstreifen (12, 13, 14) ausgebildet ist und zwei der Dichtungsstreifen (12, 14) im Längsrandbereich angeordnet sind,
**dadurch gekennzeichnet,**
**dass** die Dichtungsstreifen (12, 13, 14) im Abstand voneinander angeordnet sind;
**dass** ein dritter der Dichtungsstreifen (13) im mittigen Bereich angeordnet ist, und durch ihn Befestigungsschrauben (6) zur Festlegung der Deckprofile (4) geführt werden können,
und **dass** der mittige Dichtungsstreifen (13) breiter als der Durchmesser der Befestigungsschraube (6) ist.

2. Dichtungsfolienband nach Anspruch 1, **dadurch gekennzeichnet, daß** die an den Längsrändern vorgesehenen Dichtungsstreifen (12,14) zumindest teilweise von einer Ausnehmung der Dichtungsleisten (2) des Deckprofils (4) aufgenommen werden.

3. Dichtungsfolienband nach Anspruch 1, **dadurch gekennzeichnet,dass** es mit einer als Verbundfolie ausgebildeten Trägerfolie versehen ist, die eine Aluminiumschicht als Außenschicht oder eine zwischen zwei transparenten oder semitransparenten Kunststoffschichten angeordnete Aluminiumschicht aufweist und daß an der Trägerfolie (10,11) die in Abstand voneinander angeordneten Dichtungsstreifen (12,13,14) befestigt sind.

4. Dichtungsfolienband nach einem der Ansprüche 1 bis 3, **dadurch gekennzeichnet, daß** die Dichtungsstreifen (12,13,14) aus einer dauerplatischen Masse bestehen, die eine Eigenhaftung an der Oberfläche der Glasscheibe (5) oder der Füllungsplatte aufweist.

5. Dichtungsfolienband nach einem der Ansprüche 1 bis 3, **dadurch gekennzeichnet, daß** der mittige Dichtungsstreifen (13) aus einem gummiähnlichen Werkstoff besteht, der die Befestigungsschraube (6) elastisch dichtend umschließt.

6. Dichtungsfolienband nach Anspruch 5, **dadurch gekennzeichnet, dass** der mittige Dichtungsstreifen (13) breiter ist als die Dichtungsstreifen (12, 14) der Längsrandbereiche.

7. Dichtungsfolienband nach einem der Ansprüche 2 bis 6, **dadurch gekennzeichnet, dass** die Dichtungsstreifen (12, 14) im Längsrandbereich teilweise in den Dichtungsleisten (2) aufgenommen werden können.

## Claims

1. Sealing foil band (1) for a facade or a roof, comprising a metal framework, the zones of which are provided with panes of insulating glass (5) or other filler panels, the metal framework being made up on the building side by main profiles and by crossmember profiles extending transversely, in particular obliquely, thereto, and on the outside by decking profiles (4) covering the edges of the panes and screwed to the main profiles or crossmember profiles, the main profiles, the crossmember profiles and the decking profiles (4) having anchoring grooves for sealing strips (2, 8) supported on the edges of the panes, and the longitudinal edges of the sealing foil band (1) being pressed onto the edges of the panes by the sealing strips (2) fixed to the decking profiles (4), and the sealing foil band (1) being provided on the pane side with sealant, the sealant being formed as sealing strips (12, 13, 14) extending in the longitudinal direction of the sealing foil band (1) and two of the sealing strips (12, 14) being arranged in the longitudinal edge region,
**characterized**
**in that** the sealing strips (12, 13, 14) are arranged at intervals from one another;
**in that** a third of the sealing strips (13) is arranged in the central region, and fastening screws (6) for fixing the decking profiles (4) can be led through it,
and **in that** the central sealing strip (13) is wider than the diameter of the fastening screw (6).

2. Sealing foil band according to Claim 1, **characterized in that** the sealing strips (12, 14) provided on the longitudinal edges are accepted at least partly by a recess of the sealing strips (2) of the decking profile (4).

3. Sealing foil band according to Claim 1, **characterized in that** it is provided with a carrier film formed as a composite film, which has an aluminium layer as an outer layer or an aluminium layer arranged between two transparent or semitransparent plastic layers, and **in that** the sealing strips (12, 13, 14) arranged at intervals from one another are fastened on the carrier film (10, 11).

4. Sealing foil band according to one of Claims 1 to 3, **characterized in that** the sealing strips (12, 13, 14) consist of a permanently plastic composition which has intrinsic adhesion on the surface of the pane of glass (5) or the filler panel.

5. Sealing foil band according to one of Claims 1 to 3, **characterized in that** the central sealing strip (13) consists of a rubber-like material which encloses the fastening screw (6) in an elastically sealing manner.

6. Sealing foil band according to Claim 5, **characterized in that** the central sealing strip (13) is wider than the sealing strips (12, 14) of the longitudinal edge regions.

7. Sealing foil band according to one of Claims 2 to 6, **characterized in that** the sealing strips (12, 14) in the longitudinal edge region can be partly accepted in the sealing strips (2).

## Revendications

1. Bande d'étanchéité en feuille (1) pour une façade ou un toit, constitué d'une construction à cadres métalliques dont les zones des cadres sont pourvues de vitres isolantes (5) ou d'autres plaques de remplissage, la construction à cadres métalliques se composant, sur le côté du bâtiment, de profilés principaux et de profilés de meneau s'étendant transversalement, en particulier obliquement par rapport à ceux-ci, et sur le côté extérieur, de profilés de recouvrement (4) recouvrant les bords des vitres et vissés avec les profilés principaux ou les profilés de meneau, les profilés principaux, les profilés de meneau et les profilés de recouvrement (4) comportant des rainures d'ancrage pour des baguettes d'étanchéité (2, 8) prenant appui contre les bords des vitres, et les bords longitudinaux de la bande d'étanchéité en feuille (1) étant pressés sur les bords des vitres par les baguettes d'étanchéité (2) fixées sur les profilés de recouvrement (4), et la bande d'étanchéité en feuille (1) étant pourvue sur le côté des vitres d'une pâte d'étanchéité, la pâte d'étanchéité étant réalisée sous la forme d'une bande d'étanchéité (12, 13, 14) s'étendant dans la direction longitudinale de la bande d'étanchéité en feuille (1) et deux des bandes d'étanchéité (12, 14) étant disposées dans la zone du bord longitudinal,
**caractérisée**
**en ce que** les bandes d'étanchéité (12, 13, 14) sont disposées à distance les unes des autres ;
**en ce qu'**une troisième des bandes d'étanchéité (13) est disposée dans la zone centrale et à travers celle-ci peuvent passer des vis de fixation (6) pour la fixation des profilés de recouvrement (4),
et **en ce que** la bande d'étanchéité centrale (13) est plus large que le diamètre de la vis de fixation (6).

2. , Bande d'étanchéité en feuille selon la revendication 1, **caractérisée en ce que** les bandes d'étanchéité (12, 14), prévues sur les bords longitudinaux, sont reçues au moins en partie par un évidement des baguettes d'étanchéité (2) du profilé de recouvrement (4).

3. Bande d'étanchéité en feuille selon la revendication 1, **caractérisée en ce qu'**elle est pourvue d'une feuille de support réalisée comme feuille composite qui présente une couche d'aluminium comme couche extérieure ou une couche d'aluminium disposée entre deux couches de matière synthétique transparente ou semi-transparente, et **en ce que** sur la feuille de support (10, 11) sont fixées les bandes d'étanchéité (12, 13, 14) disposées à distance les unes des autres.

4. Bande d'étanchéité en feuille selon l'une des revendications 1 à 3, **caractérisée en ce que** les bandes d'étanchéité (12, 13, 14) sont constituées d'une pâte plastique permanente qui présente une adhérence inhérente sur la surface de la vitre (5) ou du panneau de remplissage.

5. Bande d'étanchéité en feuille selon l'une des revendications 1 à 3, **caractérisée en ce que** la bande d'étanchéité centrale (13) est constituée d'un matériau semblable au caoutchouc qui enferme élastiquement, de manière étanche, la vis de fixation (6).

6. Bande d'étanchéité en feuille selon la revendication 5, **caractérisée en ce que** la bande d'étanchéité centrale (13) est plus large que les bandes d'étanchéité (12, 14) des zones des bords longitudinaux.

7. Bande d'étanchéité en feuille selon l'une des revendications 2 à 6, **caractérisée en ce que** dans la zone des bords longitudinaux, les bandes d'étanchéité (12. 14) peuvent être reçues en partie dans les baguettes d'étanchéité (2).
